# EUROPÄISCHE PATENTSCHRIFT

(11) **EP 0 461 443 B1**
(45) Veröffentlichungstag und Bekanntmachung des Hinweises auf die Patenterteilung: **11.08.1993**
(21) Anmeldenummer: 91108382.2
(22) Anmeldetag: 23.05.1991
(51) Int. Cl.: A47L 9/00, A47L 5/00

(54) **Staubsauger mit einem auf den Motor des Gebläseaggregates aufsteckbaren schalldämmenden Körper**
Vacuum cleaner with a noise reducing part attachable to the motor of the blower aggregate
Aspirateur avec une partie pour amortir le bruit montable sur le moteur de l'agrégat ventilateur

(30) Priorität: 05.06.1990 DE 9006336 U
(43) Veröffentlichungstag der Anmeldung: 18.12.1991
(73) Patentinhaber: SIEMENS AKTIENGESELLSCHAFT, 80333 München (DE)
(72) Erfinder: Weigand, Artur, W-8741 Niederlauer (DE)

(56) Entgegenhaltungen:
- EP-A- 0 105 389
- EP-A- 0 345 699
- AT-B- 383 486
- DE-A- 3 402 603
- DE-U- 7 514 249
- US-A- 4 356 591

## Beschreibung

Die Erfindung betrifft einen Staubsauger mit einem auf den Motor des Gebläseaggregates aufsteckbaren schalldämmenden Körper, welcher das Motorgehäuse unter Belassung eines Strömungsraumes umgibt.

Ein solcher Staubsauger ist durch das DE-GM 75 14 249 bekannt. Bei diesem Staubsauger ist ein röhrenförmig ausgebildeter Körper aus Schaumstoff über den Motor des Gebläseaggregates geschoben. Der auf der freien Stirnseite des Motors austretende Luftstrom wird mittels einer formstabilen Umlenkkappe, die auf das Motorgehäuse aufgesetzt ist, in Richtung zum Gebläse des Gebläseaggregates umgelenkt und strömt zwischen der Außenseite der Umlenkkappe und dem Schaumstroffkörper zur mit Austrittsschlitzen versehenen Rückseite des Staubsaugers. Sowohl die Umlenkkappe als auch der röhrenförmige Schaumstoffkörper beanspruchen viel Raum, so daß für die Vorratshaltung bei der Fertigung ein entsprechend hoher Bedarf an Lagerraum besteht.

Der Erfindung liegt die Aufgabe zugrunde, einen Staubsauger der eingangs beschriebenen Art so auszubilden, daß für die Vorratshaltung der für die Geräuschdämpfung am Staubsauger benötigten Teile weniger Lagerraum benötigt wird.

Die Lösung der gestellten Aufgabe gelingt nach der Erfindung dadurch, daß der schalldämmende Körper plattenförmig ausgebildet und mit eine hutförmige Verformung zulassenden, keilförmigen Einschnitten versehen ist, welche sich vom Umfangsrand her mit ihrer Spitze zur Mitte des Körpers erstrecken. Da der plattenförmige Schalldämmkörper erst beim Einbau in den Staubsauger in seine entsprechende Raumform gebracht wird, ergibt sich bei der Lagerrung wegen der plattenförmigen Ausbildung nur ein entsprechend geringer Raumbedarf.

Die hutförmige Verformung des schalldämmenden Körpers gelingt mittels einer den auf die freie Stirnseite des Motors aufgelegten schalldämmenden Körper übergreifenden Kappe. Eine solche Kappe wird über den schalldämmenden Körper geschoben und biegt die durch die Einschnitte gebildeten Lappen parallel zum Motorgehäuse um, so daß der schalldämmende Körper das Motorgehäuse umhüllt.

Eine Fertigungsvereinfachung ergibt sich dadurch, daß die Kappe am Staubsaugergehäuse angeformt ist. Hierdurch erfolgt die Verformung des plattenförmigen Körpers selbsttätig beim Aufsetzen des entsprechenden Staubsaugergehäuseteiles.

Eine Erleichterung der Montage des schalldämmenden Körpers ergibt sich dadurch, daß dieser mit mindestens einer auf einen an der freien Stirnseite des Motors vorgesehenen Vorsprung passen den Aufstecköffnung versehen ist.

Anhand eines in der Zeichnung dargestellten Ausführungsbeispieles wird der Anmeldungsgegenstand nachfolgend näher beschrieben. Es zeigt:
- FIG 1: einen Staubsauger im Schnitt,
- FIG 2: eine Ausführungsform eines plattenförmigen schalldämmenden Körpers,
- FIG 3: den zu einem Hut geformten schalldämmenden Körper nach FIG 2,
- FIG 4: eine weitere Ausführungsform eines plattenförmigen schalldämmenden Körpers,
- FIG 5: die Verformung des schalldämmenden Körpers nach FIG 4 mittels einer überstülpbaren Kappe.

Mit 1 ist ein Staubsauger bezeichnet, in dessen Gehäuse ein Staubraum 2 und ein Gebläseraum 3 ausgebildet ist. Ein im Gebläseraum 3 angeordnetes Gebläseaggregat besteht aus einem Motor 4 und einem mit diesem verbundenen Gebläse 5. Zur Geräuschdämpfung des zur freien Stirnseite des Motors 4 hin austretenden, durch Pfeile 6 angedeuteten Luftstromes ist auf der freien Stirnseite des Motors 4 ein plattenförmiger, schalldämmender Körper 7 aufgelegt. Eine an der oberen Hälfte des Staubsaugergehäuses angeformte Kappe 8 übergreift den schalldämmenden Körper 7 und verformt diesen zu einem das Motorgehäuse umschließenden Hut. Die Kappe 8 ist so bemessen, daß sich der schalldämmende Körper 7 nicht am Motorgehäuse anlegt, sondern ein Durchtrittsspalt 9 für den Luftstrom verbleibt.

Wie aus den Figuren2 und 4 zu erkennen ist, ist der schalldämmende Körper 7 plattenförmig ausgebildet und mit keilförmigen Einschnitten 10 versehen. Diese Einschnitte 10 ermöglichen eine Verformung des schalldämmenden Körpers 7 zu einem Hut. In FIG 3 ist der schalldämmende Körper 7 beispielsweise durch überlappendes Verbinden der Seitenkanten der Einschnitte 10 zu einem Hut geformt, der auf den Motor 4 aufgesetzt werden kann. Die Verformung zu einem Hut geschieht somit in einen gesonderten Arbeitsgang.

Wie aus der Darstellung der FIG 5 erkennbar, kann die entsprechende Verformung des schalldämmenden Körpers 7 auch durch Überstülpen einer Kappe 8 über den in plattenförmiger Gestalt auf die freie Stirnseite des Motors 4 aufgelegten schalldämmenden Körper 7 erfolgen. Um ein Verrutschen des auf die Stirnseite des Motors 4 aufgelegten Körpers 7 zu vermeiden, weist dieser eine Aufstecköffnung 11 auf, mit der er auf einen entsprechenden Vorsprung 12, z.B. einer Lagerkappe des Motors 4 aufsteckbar ist.

Ist die Kappe 8 am Staubsaugergehäuse vorgesehen, dann geschieht die Verformung des schalldämmenden Körpers 7 mit dem Aufsetzen der entsprechenden Gehäusehälfte des Staubsaugers. Es ist somit kein gesonderter Arbeitsgang notwendig.

## Patentansprüche

1. Staubsauger mit einem auf den Motor des Gebläseaggregates aufsteckbaren schalldämmenden Körper (7), welcher das Motorgehäuse (4) unter Belassung eines Strömungsraumes umgibt, **dadurch gekennzeichnet,** daß der schalldämmende Körper (7) plattenförmig ausgebildet und mit eine hutförmige Verformung zulassenden, keilförmigen Einschnitten (10) versehen ist, welche sich vom Umfangsrand her mit ihrer Spitze zur Mitte des Körpers (7) erstreckt.

2. Staubsauger nach Anspruch 1, **dadurch gekennzeichnet,** daß eine formstabile den auf die freie Stirnseite des Motors (4) aufgelegten schalldämmenden Körpers (7) übergreifende Kappe (8) vorgesehen ist.

3. Staubsauger nach Anspruch 2, **dadurch gekennzeichnet,** daß die Kappe (8) am Staubsaugergehäuse angeformt ist.

4. Staubsauger nach Anspruch 2 oder 3, **dadurch gekennzeichnet,** daß der schalldämmende Körper (7) mit mindestens einer auf einen an der freien Stirnseite des Motors (4) vorgesehenen Vorsprung (12) passenden Aufstecköffnung (11) versehen ist.

## Claims

1. Vacuum cleaner having a sound-absorbing body (7) which can be slipped on to the motor of the blower unit and which surrounds the motor housing (4) leaving a flow space, characterised in that the sound-absorbing body (7) is constructed in the form of a plate and is provided with wedge-shaped incisions (10) permitting a cap-shaped deformation, which incisions extends by their point from the peripheral edge towards the middle of the body (7).

2. Vacuum cleaner according to claim 1, characterised in that there is provided a rigid cap (8) overlapping the sound-absorbing body (7) placed on the free front end of the motor (4).

3. Vacuum cleaner according to claim 2, characterised in that the cap (8) is pre-formed on the vacuum cleaner housing.

4. Vacuum cleaner according to claim 2 or 3, characterised in that the sound-absorbing body (7) is provided with at least one insertion aperture (11) fitting on to a projection (12) provided at the free front end of the motor (4).

## Revendications

1. Aspirateur de poussières comprenant une pièce (7) d'insonorisation, qui peut coiffer le moteur du groupe ventilateur et qui entoure le carter du moteur (4) tout en laissant de la place pour un écoulement, caractérisé en ce que la pièce (7) d'insonorisation est constituée en forme de plaque et est munie d'entailles (10) cunéiformes, qui permettent de la transformer en un chapeau et qui, partant du pourtour, ont leur sommet dirigé vers le centre de la pièce (7).

2. Aspirateur de poussières suivant la revendication 1, caractérisé en ce qu'il est prévu un capuchon (8) de forme stable recouvrant la pièce (7) d'insonorisation posée sur le côté frontal libre du moteur (4).

3. Aspirateur de poussières suivant la revendication 2, caractérisé en ce que le capuchon (8) est issu du corps de l'aspirateur.

4. Aspirateur de poussières suivant la revendication 2 ou 3, caractérisé en ce que la pièce (7) d'insonorisation est munie d'au moins une ouverture (11) s'adaptant à une saillie (12) prévue sur l'un des côtés frontaux libres du moteur (4).
